# EUROPÄISCHE PATENTSCHRIFT

(11) **EP 0 515 896 B1**
(45) Veröffentlichungstag und Bekanntmachung des Hinweises auf die Patenterteilung: **11.09.1996**
(21) Anmeldenummer: 92107971.1
(22) Anmeldetag: 12.05.1992
(51) Int. Cl.: B65D 75/58

(54) **Beutel**
Bag
Poche

(30) Priorität: 16.05.1991 DE 4115923
(43) Veröffentlichungstag der Anmeldung: 02.12.1992
(73) Patentinhaber: CELLPACK AG, CH-5610 Wohlen (CH)
(72) Erfinder: Aeschbach, Rudolf, CH-5610 Wohlen (CH); Wiesmann, Martin, CH-5620 Bremgarten (CH)
(74) Vertreter: Blum, Rudolf Emil Ernst

(56) Entgegenhaltungen:
- EP-A- 0 299 562
- EP-A- 0 364 373
- EP-A- 0 368 145
- CH-A- 677 093

## Beschreibung

Die vorliegende Erfindung betrifft einen Beutel gemäss dem Oberbegriff des Anspruches 1.

Die bekannten Beutel sind mit einer Ausgiessvorrichtung versehen, die im Bereich einer Ecke so angeordnet ist, dass die Beutel durch Abtrennen eines Eckabschnittes geöffnet werden können.

Beim Entleeren solcher Beutel kollabiert der ganze Beutel (fällt in sich zusammen). Die Entleerung funktoniert also ohne Lufteintritt in den Beutel; dies im Gegensatz zu starren Hohlkörpern. Probleme beim Ausgiessen bildet nur die Zone rund um die Ausgussöffnung. Wird z.B. durch Schweissungen eine Kanalisierung der Entleerung gebildet, fallen die Beutelflächen in und vor der Kanalisierung zusammen und eine Entleerung ist nicht möglich.

In der EP-A-368 145 sind verschiedene Arten solcher Beutel beschrieben, bei denen Massnahmen getroffen wurden, um das Kollabieren möglichst zu vermeiden.

Bei einer ersten Art solcher bekannter Beutel gemäss der Figuren 1 und 2 der EP-A-368 145 wurden durch Tiefziehen in den beiden Seitenwänden rinnenförmige Vertiefungen eingeformt, die einen durch Schweissnähte umschlossenen Kanal bilden. Der Kanal ist unter einem Winkel von 45° bezüglich der Eckränder angeordnet. Sein äusseres Ende ist durch die miteinander verbundenen Folienränder verschlossen und sein inneres Ende kommuniziert mit dem Beutelinnern. Es hat sich gezeigt, dass bei der Handhabung solcher Beutel durch das Verkaufspersonal oder den Käufer der Beutel am Eckrand erfasst wird, wo der tiefgezogene Kanal sich befindet. Dadurch wird der Kanal zusammengedrückt und wiederum das Kollabieren in der Ausgiesszone bewirkt. Auch die EP-A-364 373 beschreibt eine ähnliche Lösung.

Bei einer zweiten Art solcher bekannten Beutel, z.B. gemäss der Fig. 3 der EP-A-368 145, ist ein Kanal allein durch ein Ausgiessrohr gebildet, das parallel zum Längsrand 4 zwischen die Vorder- und Rückwand des Beutels eingelegt und eingeschweisst ist. Ein vorgeformter Kanal durch Tiefzug der Folienteile ist hier nicht vorhanden. Bei einer solchen Lösung wird das Ausgiessrohr um seine Lage festzulegen gegen die Schweiss-naht des Längsrandes 4 zwischen die Folienteile angelegt und dann werden die Folienteile an der gegenüberliegenden Längsseite des Ausgiessrohres mittels Längsnaht zusammengeschweisst, wobei die Folienteile möglichst eng über das Ausgiessrohr gezogen werden und die Schweissnaht möglichst nah am Ausgiessrohr anzubringen ist.

Eine solche Ausführungsform ist nachteilig. Es ist schwierig die letztgenannte Schweissnaht nahe am Röhrchen anzubringen und dabei dicht zu machen. Es können in den Folienteilen Falten entstehen. Es wäre auch technisch sehr aufwendig bei der letzten Lösung den Kanal ähnlich wie bei der erstgenannten Lösung schräg anzuordnen, da dann Mittel zur Festlegung der Lage des Ausgiessrohres fehlen. Damit der Ausfluss des Behälterinhaltes gut ist, sollte insbesondere bei hochviskosen Flüssigkeiten der Durchmesser des Ausgiessrohres nicht zu klein sein. Bei Ausgiessrohren mit zur Erfüllung dieses Zweckes geeignetem und damit grösserem Durchmesser können infolge Streckung der Folienteile Risse in den Folienteilen entstehen oder die Rohre werden flachgedrückt, falls wie gewünscht die Längsschweissnaht nahemöglichst am Rohr angebracht wird. Damit die Folienteile nicht reissen, müsste für den Beutel eine dickere Folie gewählt werden. Aus Gründen der Folienmaterialersparnis ist dies jedoch nicht erwünscht.

Die CH-Patentschrift 677 093 beschreibt eine weitere Lösung, welche die angedeuteten Nachteile möglichst beheben soll. Hier wird ein aufwendiger Spritzgussteil in das obere Ende des Folienbeutels eingeschweisst, welcher die Folienwände mittels Flügeln auseinander hält und einen Ausgiesskanal aufweist. Der aufwendige, speziell anzufertigende Spritzgussteil verteuert den ganzen Beutel.

Einen ebenfalls aus Folienmaterial hergestellten Behälter zeigt die EP-A-0 299 562. Es handelt sich jedoch hier nicht um einen kollabierbaren Beutel, denn seine Seitenwände sind ganzflächig nach aussen vorgeformt, um einen Füllraum von vorgegebener, fester Form zu bilden. Das Problem des Kollabierens der Seitenwände besteht hier gar nicht. Die Ausgiessvorrichtung weist einen Kanal und ein darin eingelegtes Röhrchen auf, wobei das Röhrchen sich bis in den vorgeformten Füllraum des Behälters hinein erstreckt. Bei solchen Behältern besteht das Risiko, dass im gefüllten Zustand die Seitenwände aneinanderkleben und das Ausfliessen des Behälterinhaltes dadurch erschwert wird, infolge der anders konzipierten Behälterart,schon a priori nicht.

Der vorliegenden Erfindung liegt die Aufgabe zugrunde, bei einem kollabierbaren Beutel eine möglichst einfache Lösung bei minimalem Rohmaterialeinsatz zu schaffen, wobei das Kollabieren der Folienteile im Bereich der Ausgiesseinrichtung verhindert und eine eindeutig definierte Kanalisierung der Entleerung des Behälterinhaltes erhalten werden soll.

Die obige Aufgabe wird erfindungsgemäss bei einem Beutel der eingangs erwähnten Art mit den kennzeichnenden Merkmalen des Patentanspruches 1 gelöst. Die in einem oder in beiden einander gegenüberliegenden Folienteile zur Bildung des Ausgiesskanals und der dem Röhrchenende vorgelagerten Ausbuchtung vorgeformte Vertiefung wird durch Tiefziehen hergestellt. Das in die Vertiefung eingelegte und dort fixierte Röhrchen kann dabei ein marktgängiges Kunststoffröhrchen sein.

Das eingelegte Röhrchen verstärkt die Zone im Bereich der Ausgiesseinrichtung und verhindert ein Kollabieren. Die Dicke der Beutelfolie braucht nicht mehr auf die Beanspruchung im Bereich der Ausgiesseinrichtung abgestimmt zu werden. Sie kann auf die Belastung durch den Inhalt abgestimmt und damit dünner gemacht werden. Dadurch wird Rohmaterial eingespart. Andererseits wird das Röhrchen bei der Fertigstellung der Ausgiesszone nicht mehr überbelastet und es kann ein billiges, marktgängiges Röhrchen genommen werden, dessen Innendurchmesser nunmehr allein auf die gewünschten Ausflusseigenschaften des Behälterinhaltes abgestimmt und für hochviskose Flüssigkeiten vorteilhafterweise möglichst gross gewählt werden kann. Der Beutel kann somit aus einem relativ dünnen Folienmaterial hergestellt werden, in welchem als Fremdkörper lediglich ein Röhrchenabschnitt eingesetzt wird.

Der Beutel wird im allgemeinen in einem Vorgang geleert. Der durch das Füllgut geschaffene Raum und der durch die der Ausgiesseinrichtung vorgelagerte, vorgeformte Ausbuchtung in den Beutelwänden geschaffene Hohlraum gehen ineinander über, wodurch nach Oeffnung des Beutels ein Ausfliessen des Behälterinhaltes ohne Risiko des Kollabierens der Beutelwände in der Eingangszone des Ausgiesskanals erfolgen kann.

Nachfolgend wird die Erfindung beispielsweise anhand der beiliegenden Zeichnungen erläutert.

Es zeigen:
Figur 1 einen Eckabschnitt einer ersten Ausführungsform eines erfindungsgemässen Beutels,
Figur 2 eine Schnittansicht einer Ausführungsvariante des Ausgiesskanals in Figur 1,
Figur 3 einen Eckabschnitt einer zweiten Ausführungsform des erfindungsgemässen Beutels,
Figur 4 die Anordnung des Röhrchens bei der Ausführungsform gemäss Figur 3 im grösseren Massstab,
Figur 5 einen Eckabschnitt einer dritten Ausführungsform des erfindungsgemässen Beutels,
Figur 6 eine Draufsicht auf den Beutel nach Figur 5 im gebrauchsfertigen Zustand,
Figur 7 einen Eckabschnitt einer vierten Ausführungsform des erfindungsgemässen Beutels, und
Figur 8 einen Eckabschnitt einer fünften Ausführungsform des erfindungsgemässen Beutels.

Ein Beutel der hier in Rede stehenden Art besteht aus einer thermoplastisch verformbaren Kunststoff-Folie, die so zugeschnitten wird, dass die Seitenwände 1 und 2, sowie ein an sich bekannter W-förmiger Faltboden (vergl. EP-0 368 145 und EP-0 364 373) entstehen, die an den Rändern 3 durch Schweissen, Kleben, Heissversiegeln, usw. miteinander verbunden werden, um einen geschlossenen Beutel herzustellen. Der Beutel braucht nicht aus einer einstückigen Folie hergestellt zu sein. So kann der Boden des Beutels aus einer separaten Folie gleicher oder anderer Qualität und/oder Dicke als die Wände hergestellt werden. Der Beutel ist ferner an den Ecken im Bereich des Faltbodens jeweils mit Ecknähten versehen. Die Ecknähte sind über die Ecken gelegt und verbinden jeweils nur einen Faltbodenabschnitt mit dem unmittelbar gegenüberliegenden Abschnitt der Vorder- bzw. Rückwand. Dadurch bilden die Aussenfaltkanten die Kanten, auf denen der gefüllte Beutel steht. Zur Verbesserung der Stehfähigkeit sind die unmittelbar aneinander liegenden Faltbodenabschnitte vorzugsweise durch schräg verlaufende Ecknähte miteinander verbunden.

Der Beutel kann mit einer Ausgiesseinrichtung unterschiedlicher Ausführung versehen sein, wie nachfolgend beschrieben wird.

Bei den Darstellungen in den Figuren 1, 3, 5, 7 und 8 ist ein Abschnitt der obenliegenden Seitenwand 2 weggelassen.

Die in Figur 1 gezeigte Ausgiesseinrichtung umfasst einen Ausgiesskanal 4 und ein Röhrchen 5, das im Ausgiesskanal angeordnet ist. Der Ausgiesskanal 4 wird je zur Hälfte durch zylindrische, rinnenförmige Vertiefungen gebildet, die in den Seitenwänden 1, 2 ausgebildet sind. Der Kanal 4 wird von einer über den Eckabschnitt gelegten Naht 6 so umschlossen, dass das stromaufwärts liegende Ende des Ausgiesskanals 4 ausserhalb dieser Naht 6 liegt und einen Einlassabschnitt 7 bildet. Das Röhrchen 5 ist so bemessen, dass neben dem Einlassabschnitt 7 ein etwa gleich grosser Auslassabschnitt 8 am stromabwärts liegenden Ende des Röhrchens 5 vorhanden ist. Das Röhrchen 5 ist an den mit 9 bezeichneten Stellen im Ausgiesskanal 2 befestigt. Ferner ist auf den Beutelaussenflächen eine mit dem Scherensymbol gekennzeichnete Linie 10 angebracht, entlang welcher ein Abschnitt vom Beutel abgetrennt werden kann, um letzteren zu öffnen.

Aus der Figur 1 ist nun ersichtlich, dass nach Abtrennen des Abschnittes der Beutelinhalt durch das Röhrchen 5 hindurch entleert wird, wobei ein ruhiges Ausströmen des Beutelinhaltes gewährleistet ist. Dieser Figur 1 ist auch zu entnehmen, dass durch das Röhrchen 4 der Benutzer einen indirekten Hinweis auf die Trennlinie erhält, falls er diese beim Oeffnen nicht beachten sollte. Dies wird als insbesondere vorteilhaft angesehen, weil dadurch ein unsachgemässes Oeffnen des Beutels weitgehendst verhindert werden kann.

Anstelle der rinnenförmigen Vertiefung können auch nasenförmige Vertiefungen gemäss Figur 2 in den Seitenwänden 1, 2 vorgesehen werden, in die das Röhrchen 5 angeordnet und gehalten ist.

Die Figuren 3 und 4 zeigen eine zweite Ausführungsform der Ausgiesseinrichtung für den erfindungsgemässen Beutel.

Die Ausgiesseinrichtung umfasst einen Ausgiesskanal 11 und ein Röhrchen 13, das im Ausgiesskanal 11 angeordnet ist. Das stromaufwärts liegende Ende des Kanals 11 mündet in einen birnenförmigen Raum 12. Der Kanal 11 und der Raum 12 werden je zur Hälfte durch Vertiefungen gebildet, die in den Seitenwänden 1, 2 ausgebildet sind. Das Röhrchen 13 ist im Kanal 11 so angeordnet, dass am stromabwärts liegenden Ende des Röhrchens 13 der Auslassabschnitt 8 gebildet wird, und dass das stromaufwärts liegende Ende des Röhrchens 13 in den birnenförmigen Raum 12 hineinragt, der einen Einlassabschnitt bildet.

Wie insbesondere Figur 4 zeigt, ist in einem Bereich 14 des Kanals 11, der an den Raum 12 angrenzt, das Röhrchen 13 im wesentlichen in axialer Richtung verschiebbar gehalten. Hierzu wird in diesem Bereich 14 die Naht 6 eng an die Wandung des Kanals 11 gelegt, so dass das Röhrchen 13 geführt ist. Das Röhrchen 13 ist an beiden Enden mit einer Wulst oder einem Flansch 15 versehen, um das Röhrchen 13 gegen Entfernen zu sichern.

Bei dieser Ausführungsform ist die Trennlinie 10 so gelegt, dass beim Oeffnen des Beutels das Röhrchen 13 erfasst werden kann. Der wesentliche Vorteil dieser erfindungsgemässen Lösung ist insbesondere darin zu sehen, dass nach dem Herausziehen des Röhrchens 13 eine Ausgusstülle geschaffen werden kann, wodurch ein Umfüllen des Beutelinhaltes erleichtert wird, ohne dass die Ausflussvorteile verloren gehen.

Die Figuren 5 bis 6 zeigen eine dritte Ausführungsform der Ausgiesseinrichtung für den erfindungsgemässen Beutel.

Wie bei den vorstehend beschriebenen Ausführungsformen umfasst die Ausgiesseinrichtung einen Ausgiesskanal 21 und ein Röhrchen 22, das im Kanal angeordnet ist. Das stromaufwärts liegende, innere Ende des Kanals 21 mündet in einen linsenförmigen oder beckenförmigen Raum 23. Der Kanal 21 und der Raum 23 werden je zur Hälfte durch Vertiefungen gebildet, die in den Seitenwänden 1, 2 ausgebildet sind. Das Röhrchen 22 ist im Kanal 21 so befestigt, dass am stromabwärts liegenden Ende des Röhrchens 22 der Auslassabschnitt 8 gebildet wird, und dass das stromaufwärts liegende Ende des Röhrchens 22 in den linsenförmigen Raum 23 hineinragt, der einen Einlassabschnitt bildet. Bei dieser Ausführungsform ist die Trennlinie 10 so gelegt, dass sie unmittelbar vor dem stromabwärts liegenden Ende des Röhrchens 22 vorbeiführt. Am Eckabschnitt kann ferner eine teilweise und stromabwärts um den Kanal 21 herum angeordnete Perforation 24 so angebracht sein, dass durch Abreissen des Abschnittes 25 eine Ausgusstülle 26 geschaffen wird, wie dies in Figur 6 gezeigt ist.

Die Figur 7 zeigt eine vierte Ausführungsform einer Ausgiesseinrichtung für den erfindungsgemässen Beutel.

Die Ausgiesseinrichtung gleicht der in Figur 5 dargestellten und umfasst einen Ausgiesskanal 21 und ein Röhrchen 22, das in dem Ausgiesskanal angeordnet ist, wobei der Ausgiesskanal 22 mit dem stromaufwärts liegenden Ende ebenfalls in einen linsenförmigen Raum 23 mündet. Wie Figur 7 zeigt, wird das Röhrchen 22 im Bereich des stromaufwärts liegenden Endes durch die Naht 6 am Umfang mit den Seitenwänden 1, 2 verbunden und am stromabwärts liegenden Ende durch die Naht 6 geschlossen. Zwischen diesen Stellen liegt das Röhrchen 22 frei in dem Ausgiesskanal 21. Die Trennlinie 10 ist so gelegt, dass beim Oeffnen des Beutels neben dem Eckabschnitteil 28 auch ein Abschnitt 29 des Röhrchens 22 abgetrennt wird. Ferner ist eine Perforation 30 vorgesehen, die in dem Bereich endet, in dem das Röhrchen 22 frei im Ausgiesskanal 21 liegt.

Zum sachgerechten Oeffnen des Beutels wird zuerst die Perforation aufgerissen und anschliessend der Beutel entlang der Trennlinie 10 aufgeschnitten. Dadurch wird eine Ausgusstülle geschaffen, die der in Figur 6 dargestellt ähnlich ist.

Bei der in Figur 8 dargestellten Ausführungsform ist der Eckabschnitt schnabelförmig ausgestanzt und die Ecknaht 6 folgt der schnabelförmigen Kontur des Eckabschnittes. Im übrigen ist die Ausführungsform im wesentlichen etwa gleich ausgestaltet wie in den Figuren 5 und 7 dargestellt und gleiche Teile sind mit gleichen Bezugsziffern bezeichnet. Das Röhrchen 22 erstreckt sich über die gesamte Länge des vorgeformten Kanals 21 und liegt auf dieser Länge eng an den Kanalwänden an. Der in den Seitenwänden 1 und 2 eingeformte Hohlraum 23 ist etwa bohnenförmig und er mündet unter sanfter Verengung direkt in das Eingangsende des Röhrchens 22.

Die Ausführungsform gemäss Figur 8 kann auch mit abgewinkeltem Kanal und Röhrchen und/oder mit einem Verschlusszapfen versehen werden.

Bei der Herstellung der dargestellten Beutel werden die die Seitenwände bildenden Folienwände aus thermoplastischem Kunststoffmaterial erwärmt und der Ausgiesskanal 4, 11 oder 21 sowie der daran anschliessende und in das Röhrchen mündende Hohlraum 12 oder 23 im gleichen Vorgang in an sich bekannter Weise im Tiefziehverfahren mittels Vakuum, Druckluft und/oder Stempel in die erwärmten Folienwände eingeformt. Der Ausgiesskanal und der Hohlraum könnten auch in nur einer erwärmten Folienwand im Tiefziehverfahren eingeformt werden. Anschliessend wird das zylindrische Kunststoff-Röhrchen 5, 13 oder 22 in den vorgeformten Ausgiesskanal eingelegt und die über das Eck gelegte Schweissnaht 6, sowie die übrigen Schweissnähte 3 mit Ausnahme eines für das Einfüllen des Füllgutes offen gelassenen Bereichs angebracht. Bei den Ausführungsformen gemäss Fig. 1, 5, 7 und 8 wird das eingelegte Röhrchen zur Fixierung seiner Lage im Ausgiesskanal mit den Seitenwänden punktverschweisst.

Damit nach dem Ausgiessen des Beutelinhaltes durch das Röhrchen 5, 13 oder 22 hindurch keine oder so wenig als möglich Restflüssigkeit im Beutel verbleibt, endet das innere Ende des Röhrchens vorzugsweise etwa an der inneren Begrenzung der Ecknaht 6. Um beim Ausgiessen die freie Zuleitung des Füllgutes zum Röhrchen 6 zu gewährleisten ist der Ausgiesskanal, wie bei 7 in Fig. 1 dargestellt, gegenüber dem Röhrchen 6 nach innen verlängert oder es ist dem Ausgiesskanal bzw. Röhrchen eine Ausbuchtung oder ein Hohlraum vorgelagert, wie bei 12 in Fig. 3 und bei 23 in Fig. 5, 7 und 8 dargestellt, der in das Röhrchen 6 mündet. Der Beutel ist bis etwa auf der Höhe der Ecknähte mit Füllgut gefüllt. Die Verlängerung 7 des Ausgiesskanals gemäss Fig. 1 und die Ausbuchtungen bzw. Hohlräume 12 gemäss Fig. 3 oder 23 gemäss Fig. 5, 7 und 8 schaffen eine freie Verbindung zwischen dem Röhrchen 6 und dem Füllraum des Beutels. Ein Zusammenfallen der Beutelwände vor dem Eingang in das Röhrchen wird dadurch verhindert. Das Einfliessen in das Röhrchen 6 wird verbessert, wobei insbesondere der zum Eingangsende des Röhrchens 6 hin konvergierende Hohlraum 23 gemäss Fig. 5 und insbesondere Figur 8 die Strömung des ausfliessenden Füllgutes beruhigt.

Will man den Beutel nicht in einem Vorgang leeren, so kann ein Verschlusszapfen vorgesehen werden, der in das äussere Ende des Ausgiesskanals bzw. des Röhrchens einsteckbar ist.

Die dargestellten Ausgiessvorrichtungen brauchen nicht unbedingt in einem Eckabschnitt angeordnet zu sein. Sie können auch an einem anderen geeigneten Randabschnitt des Beutels sich befinden.

## Patentansprüche

1. Beutel aus einem Folienmaterial mit zwei flachen Seitenwänden und einem Boden, wobei die Seitenwände an den Rändern durch eine Längsnaht miteinander verbunden sind, und mit einer im Bereich einer Ecke oder eines Randabschnittes vorgesehenen Ausgiesseinrichtung, die innerhalb der den Eckabschnitt oder Randabschnitt abschliessenden Naht so angeordnet ist, dass durch Abtrennen der Beutelinhalt entleert werden kann und wobei die Naht über den Eckabschnitt oder Randabschnitt so gestaltet ist, dass die Ausgiesseinrichtung mindestens teilweise von der Naht umgeben ist, um die Ausgiessöffnung lagestabil zu halten und dass die Ausgiesseinrichtung einen Kanal (4, 11, 21), der in mindestens einer Seitenwand (1, 2) als rinnenförmige Vertiefung ausgebildet ist, aufweist, dadurch gekennzeichnet, dass die Ausgiesseinrichtung ferner ein Röhrchen (5, 13, 22) umfasst, das im Kanal eingelegt ist, um ein Kollabieren des Kanals zu verhindern und die Entleerung des Beutelinhaltes durch das Röhrchen hindurch zu kanalisieren und im Bereich der Ausgiesseinrichtung ein Hohlraum dem innen liegenden Kanalende oder Röhrchenende vorgelagert ist, der in Form einer in mindestens einer Seitenwand (1, 2) des Beutels vorgeformten Ausbuchtung (12, 23) ausgebildet ist, um den auszugiessenden Beutelinhalt in das Röhrchen einzuleiten.

2. Beutel nach Anspruch 1, dadurch gekennzeichnet, dass der Kanal (4, 11, 21) je zur Hälfte durch Vertiefungen gebildet ist, die in den Seitenwänden (1, 2) so ausgebildet sind, dass in jeder Seitenwand der halbe Querschnitt des Kanals vorhanden ist.

3. Beutel nach einem der Ansprüche 1 oder 2, dadurch gekennzeichnet, dass der Kanal (4, 11, 21) durch zylindrische Vertiefungen gebildet wird.

4. Beutel nach Anspruch 1, dadurch gekennzeichnet, dass der Hohlraum (12, 23) je zur Hälfte durch Vertiefungen gebildet ist, die in den Seitenwänden (1, 2) so ausgebildet sind, dass in jeder Seitenwand das halbe Raumvolumen vorhanden ist.

5. Beutel nach einem der Ansprüche 1 bis 4, dadurch gekennzeichnet, dass das Röhrchen (5, 13, 22) im Kanal (4, 11, 21) befestigt ist.

6. Beutel nach einem der Ansprüche 1 bis 5, dadurch gekennzeichnet, dass das Röhrchen (13) beweglich im Kanal (11) angeordnet ist, und dass Mittel (14) im Kanal (11) und/oder am Röhrchen (13) vorgesehen sind, um das Entfernen des Röhrchens aus dem Kanal (11) zu verhindern.

7. Beutel nach einem der Ansprüche 1 bis 6, dadurch gekennzeichnet, dass eine Perforation (24, 30) im Bereich der Naht (6) angebracht ist.

8. Beutel nach Anspruch 7, dadurch gekennzeichnet, dass die Perforation (24) teilweise und stromabwärts um den Kanal (21) herum angeordnet ist, so dass ein schnabelförmiger Ansatz (26) nach dem Abtrennen entsteht.

9. Beutel nach Anspruch 8, dadurch gekennzeichnet, dass ein stromaufwärts liegender Abschnitt des Röhrchens (22) im Kanal befestigt ist, und dass die Perforation (30) entlang dieses Abschnittes und quer zum Röhrchen (22) angeordnet ist, so dass das Röhrchen (22) nach dem Abtrennen eine Auslauftülle (26) bildet.

10. Beutel nach Anspruch 1, dadurch gekennzeichnet, dass der Hohlraum (23) linsenförmig oder beckenförmig ist und konvergierend in das Röhrchen mündet (Fig. 5).

11. Beutel nach einem der Ansprüche 1-10, dadurch gekennzeichnet, dass der Kanal (4) nach innen gegenüber dem Röhrchen (5) verlängert ist.

12. Beutel nach einem der Ansprüche 1-11, dadurch gekennzeichnet, dass das Röhrchen über die Verlängerung (7) des Kanals (4) und/oder über den Hohlraum (12, 23) mit dem Füllraum des Beutels kommuniziert, um für das Ausgiessen einen freien Durchfluss zu erhalten.

13. Verfahren zur Herstellung eines Beutels aus thermoplastisch verformbaren Kunststoffmaterial nach einem der Ansprüche 1-12, dadurch gekennzeichnet, dass der Kanal (4, 11 bzw. 21) im Tiefziehverfahren in die die Seitenwand bzw. Seitenwände bildende Kunststoff-Folie eingeformt wird und anschliessend das Röhrchen (6) in den Kanal eingelegt wird.

14. Verfahren nach Anspruch 13, dadurch gekennzeichnet, dass der Kanal und der daran anschliessende und in das Röhrchen mündende Hohlraum (12, 23) im gleichen Vorgang tiefgezogen werden.

## Claims

1. Bag of a foil material with two planar side walls and a bottom, whereby the side walls are interconnected at the edges by a longitudinal seam, and with a pouring device foreseen at the area of a corner or an edge area which is arranged within the seam closing the corner area or edge area off in such a manner that the contents of the bag can be emptied by a severing, and whereby the seam is structured over the corner area or edge area in such a manner that the pouring device is surrounded at least in part by the seam in order to keep the pouring opening at a stable position and that the pouring device includes a channel (4, 11, 21) which is shaped as groove-like recess in at least one side wall (1, 2), characterized in that the pouring device comprises further a tube (5, 13, 22) which is set in the channel in order to prevent a collapsing of the channel and to channel the pouring out of the contents of the bag through the tube, and a hollow space is located in the area of the pouring device ahead of the inside end of the channel or of the tube which is structured in form of a pre-shaped bulge (12, 23) in at least one side wall (1,2) of the bag in order to guide the contents of the bag to be poured into the tube.

2. Bag according to claim 1, characterized in that the channel (4, 11, 21) is formed of two recess halves which are shaped in the side walls (1, 2) in such a manner that in each side wall one half of the cross-section of the channel is present.

3. Bag according to one of the claims 1 or 2, characterized in that the channel (4, 11, 21) is formed by cylinder-shaped recesses.

4. Bag according to claim 1, characterized in that the hollow space (12, 23) is formed of two halves of which each half is formed by a respective recess formed in the respective side walls (1, 2) in such a manner that each side wall includes half of the volume of the hollow space.

5. Bag according to one of the claims 1 to 4, characterized in that the tube (5, 13, 22) is fixedly mounted in the channel (4, 11, 21).

6. Bag according to one of the claims 1 to 5, characterized in that the tube (13) is arranged displaceably in the channel (11), and in that means (14) are foreseen in the channel (11) and/or at the tube (13) for preventing a removing of the tube out of the channel (11).

7. Bag according to one of the claims 1 to 6, characterized in that a perforation (24, 30) is located in the area of the seam (6).

8. Bag according to claim 7, characterized in that the perforation (24) is located in part and downstream in such a manner around the channel (21) that after a severing a beak-shaped projection (26) is produced.

9. Bag according to claim 8, characterized in that a section of the tube (22) located upstream is fastened in the channel, and in that the perforation (30) is arranged along this section and perpendicularly to the tube (22), such that after the severing the tube (22) forms a pouring spout (26).

10. Bag according to claim 1, characterized in that the hollow space (23) has the shape of a lentil or a trough and opens in a converging manner into the tube (Fig. 5).

11. Bag according to one of the claims 1 - 10, characterized in that the channel (4) exceeds the length of the tube (5) towards the inside.

12. Bag according to one of the claims 1 - 11, characterized in that the tube communicates through the extension (7) of the channel (4) and/or the hollow space (12, 23) with the filling space of the bag in order to maintain a free through-flow for the discharging.

13. Method of producing a bag of a thermo-plastically deformable plastic material according to one of the claims 1 - 12, characterized in that the channel (4, 11 and 21, respectively,) is formed into the plastic foil forming the side wall or side walls, respectively, and thereafter the tube (6) is placed into the channel.

14. Method according to claim 13, characterized in that the channel and the adjacing hollow space (12, 23) which opens into the tube are simultaneously deepdrawn at the same operation.

## Revendications

1. Sachet réalisé au moyen d'un matériau en feuille et comportant un fond ainsi que deux parois latérales planes réunies le long de leurs bords par une soudure linéaire, avec un bec verseur dans un coin ou une région du bord, ce bec étant agencé à l'intérieur de la soudure formant ce coin ou cette région de manière à ce que sa section permette de vider le contenu du sachet, la soudure à l'emplacement du coin ou de la région du bord étant formée de manière à entourer au moins partiellement le bec afin de maintenir l'embouchure de déversement en une position stable, le bec comportant un canal (4, 11, 21) formé par une rainure ménagée dans au moins une paroi latérale (1,2), caractérisé en ce que le bec comporte un tube (5, 13, 22) placé dans le canal pour empêcher que celui-ci ne s'affaisse et pour canaliser le déversement du contenu du sachet à travers le tube, et en ce qu'une cavité existe à proximité du bec, devant l'extrémité intérieure du canal ou du tuyau, sous forme d'un creux (12, 23) ménagé dans au moins une paroi latérale (1,2) du sachet pour amorcer le déversement du contenu du sachet à travers le tube.

2. Sachet selon la revendication 1, caractérisé en ce que le canal (4, 11, 21) est formé pour moitié par une rainure dans chaque paroi latérale (1, 2), de façon à ce qu'une demi-section du canal se trouve dans chacune des parois latérales.

3. Sachet selon une des revendications 1 ou 2, caractérisé en ce que le canal (4, 11, 21) est formé par des rainures cylindriques.

4. Sachet selon la revendication 1, caractérisé en ce que la cavité (12, 23) est formée pour moitié par un creux ménagé dans chacune des parois latérales (1, 2), de façon à ce que chacune de celles-ci comprenne la moitié du volume de la cavité.

5. Sachet selon une des revendications 1 à 4, caractérisé en ce que le tube (5, 13, 22) est fixé dans le canal (4, 11, 21).

6. Sachet selon une des revendications 1 à 5, caractérisé en ce que le tube (13) est mobile dans le canal (11) et que des moyens (14) sont prévus dans le canal (11) et/ou sur le tube (13) pour éviter que le tube quitte le canal (11).

7. Sachet selon une des revendications 1 à 6, caractérisé en ce que des perforations (24,30) sont prévues à proximité de la soudure (6).

8. Sachet selon la revendication 7, caractérisé en ce que les perforations (24) sont en partie disposées du côté aval autour du canal (21) de manière à former un bec verseur (26) protubérant après l'arrachement.

9. Sachet selon la revendication 8, caractérisé en ce qu'une section du tube (22) située du côté amont est fixée dans le canal, et que les perforations (30) sont disposées le long de cette section et transversalement par rapport au tube (22), de façon à ce qu'après l'arrachement ce tube (22) forme un bec verseur (26).

10. Sachet selon la revendication 1, caractérisé en ce que la cavité (23) est en forme de lentille ou de haricot et converge vers l'embouchure du tube (figure 5).

11. Sachet selon une des revendications 1 à 10, caractérisé en ce que le canal (4) se prolonge plus avant vers l'intérieur que le tube (5).

12. Sachet selon une des revendications 1 - 11, caractérisé en ce que le tube communique à travers la prolongation (7) du canal (4) et/ou à travers la cavité (12, 23) avec l'intérieur du sachet afin d'obtenir un passage libre pour le déversement.

13. Procédé pour la fabrication d'un sachet selon une des revendications 1 à 12 en un matériau plastique déformable par thermoplasticité, caractérisé en ce que le canal (4, 11, respectivement 21,) est formé par extrusion dans la feuille de plastique formant la ou les parois latérales, et que le tube (6) est ensuite placé dans le canal.

14. Procédé selon la revendication 13, caractérisé en ce que l'on forme par la même extrusion le canal et la cavité (12, 23) avoisinante débouchant dans le tube.
